# FASCICULE DE BREVET EUROPEEN

(11) **EP 3 018 265 B1**
(45) Date de publication et mention de la délivrance du brevet: **14.03.2018**
(21) Numéro de dépôt: 15192017.0
(22) Date de dépôt: 29.10.2015
(51) Int. Cl.: E04F 10/10, E04B 7/16

(54) **INSTALLATION DE PROTECTION CONTRE LE SOLEIL**
ANLAGE ZUM SCHUTZ GEGEN SONNE
FACILITY FOR PROTECTING AGAINST THE SUN

(30) Priorité: 07.11.2014 FR 1460804
(43) Date de publication de la demande: 11.05.2016
(73) Titulaire: Tir Technologies Industrielles Du Rhin Technologies, 67840 Kilstett (FR)
(72) Inventeur: BENDER, Martin, 67000 STRASBOURG (FR)
(74) Mandataire: Verriest, Philippe

(56) Documents cités:
- WO-A1-2015/011263
- GB-A- 2 480 141

## Description

La présente invention concerne une Installation de protection contre le soleil. Plus particulièrement il s'agit d'une installation avec un toit de protection comprenant une ossature porteuse et une pluralité de lames d'obscurcissement.

Il est connu de disposer d'un système de déplacement de la pluralité de lames. Il est ainsi possible dans une position déployée couvrir le toit avec la pluralité de lames d'obscurcissement et dans une position rétractée de regrouper les lames pour permettre le passage de la lumière à travers le toit.

Il est également connu de modifier l'orientation des lames par une rotation des lames autour de leurs axes d'extension.

Cette disposition permet, en position déployée, de laisser tout de même passer une partie de la lumière à travers le toit selon les besoins de protection contre le soleil.

Le document GB 2 480 141 A décrit une telle installation de protection.

La mise en oeuvre de ces deux modes de déplacements de la pluralité de lames, le premier mode étant le passage de la position rétractée à la position déployée et deuxième mode la rotation des lames, peut s'avérer délicate et nécessiter la mise en place d'un mécanisme complexe.

Ceci est d'autant plus vrai lorsque l'on cherche à rendre le système de déplacement fiable, les jeux et les liaisons entre les différents éléments du mécanisme pouvant conduire à des blocages voire à des dégradations de certaines pièces.

La présente invention vise à résoudre tout ou partie des inconvénients mentionnés ci-dessus.

A cet effet, la présente invention concerne une installation de protection contre le soleil comprenant un toit de protection pourvu d'une ossature porteuse et d'une pluralité de lames d'obscurcissement, l'installation de protection étant en outre pourvue d'un système de déplacement de la pluralité de lames d'obscurcissement comprenant :
- un rail et un guide s'étendant chacun selon une direction de déploiement de la pluralité de lames et étant chacun rapporté sur l'ossature porteuse,
- une pluralité de chariots comprenant chacun un élément d'accrochage au rail agencé pour permettre le déplacement du chariot le long du rail, un élément de coopération avec le guide agencé pour coopérer en translation avec le guide selon la direction de déploiement et un dispositif de transmission d'un mouvement rotatif du guide à la lame correspondante, le mouvement rotatif du guide étant autour de la direction d'extension du guide et le mouvement rotatif de la lame autour de l'axe d'extension de la lame,

- un système d'entrainement d'un chariot de la pluralité de chariots selon la direction de déploiement,
- une pluralité d'éléments de liaison de chariots, chaque élément de liaison étant disposé entre deux chariots attenants selon la direction de déploiement et étant agencé pour limiter la distance séparant lesdits deux chariots attenants à une distance donnée.

La combinaison du système d'entrainement et de la pluralité d'éléments de liaison permet de déplacer l'ensemble de la pluralité de chariots par l'entrainement d'un seul chariot.

La liaison du système d'entrainement avec ce chariot unique est alors simple à mettre en place, en comparaison avec un système d'entrainement lié à chaque chariot et destiné à entrainer la pluralité de chariots.

Les éléments de liaison permettent, lors du déploiement de la pluralité de lames de conserver une distance constante entre les lames déployées.

Par déploiement on entend déplacement de la pluralité de lames visant à les positionner de manière à ce que chaque lame soit séparée de la distance donnée de la lame attenante.

L'effet de la limitation de la séparation de deux chariots attenants à la distance donnée est alors de répartir de manière homogène les rayons de soleil traversant le toit de protection : les lames déployées sont espacées d'une distance constante tandis que les lames non encore déployées sont regroupées de manière resserrée.

Selon un aspect de l'invention, l'élément de coopération avec le guide est agencé pour coopérer en translation avec le guide selon la direction d'extension du guide et le dispositif de transmission d'un mouvement rotatif à la lame comprend un élément rotatif ménagé dans l'élément de coopération et agencé pour être solidaire en rotation avec le guide autour de la direction d'extension du guide, le dispositif de transmission comprenant en outre un élément de transmission du mouvement de rotation de l'élément rotatif à la lame.

Le chariot de déplacement peut être déplacé le long du guide car l'élément de coopération présente un degré de liberté en translation par rapport au guide selon la direction d'extension du guide.

De manière indépendante à cette possibilité de mouvement de translation du chariot, une rotation du guide selon sa direction d'extension a pour effet de réaliser une rotation de la lame selon l'axe d'extension de la lame.

Ainsi le chariot de déplacement permet, grâce à une structure simple, de réaliser en même temps le déplacement de la lame le long du guide et la rotation de la lame sur elle-même autour de son axe d'extension.

Selon un aspect de l'invention, l'élément rotatif présente une surface de coopération avec le guide, la surface de coopération présentant une complémentarité de forme avec le guide.

De préférence le profil de la surface de coopération est invariant selon la direction d'extension du guide. Cette disposition permet la translation selon la direction d'extension du guide.

En particulier, la surface de coopération présente une portion s'étendant radialement par rapport à la direction d'extension du guide. Cette disposition permet une solidarisation en rotation entre le guide et l'élément rotatif.

Selon un aspect de l'invention, la surface de coopération ou le guide présente une rainure adaptée pour coopérer avec une nervure de la surface de coopération ou du guide, la rainure et la nervure s'étendant selon la direction d'extension du guide.

La coopération de la nervure avec une rainure permet une rotation de l'élément rotatif dans les deux sens autour de la direction d'extension du guide.

Selon un aspect de l'invention, l'élément rotatif présente une surface d'entrainement agencée pour coopérer avec une surface complémentaire de l'élément de transmission.

La transmission du mouvement de l'élément rotatif à l'élément de transmission est réalisée par la coopération d'une surface d'entrainement avec une surface complémentaire.

Selon un aspect de l'invention, le dispositif de transmission comprend un système à engrenages, la surface d'entrainement de l'élément rotatif correspondant à une partie dudit système et la surface complémentaire de l'élément de transmission correspondant à une partie complémentaire dudit système.

Selon un aspect de l'invention, la surface d'entrainement de l'élément rotatif présente une forme de cannelure hélicoïdale et la surface complémentaire de l'élément de transmission présente une forme de denture circulaire.

La cannelure hélicoïdale agit ainsi à la manière d'une vis sans fin qui coopère avec la denture circulaire. L'élément de transmission tourne ainsi autour d'un axe transversal à la direction d'extension du guide.

Selon un aspect de l'invention, la denture circulaire est orientée selon l'axe d'extension de la lame.

L'axe de rotation de la denture circulaire est aligné avec l'axe d'extension de la lame, ce qui permet une transmission du mouvement de rotation simple par contact entre l'élément de transmission et la lame correspondante.

Selon un aspect de l'invention, chaque élément de liaison est uni à deux chariots attenants de la pluralité de chariots.

Selon un aspect de l'invention, chaque union de l'élément de liaison à un chariot correspondant présente un degré de liberté. De préférence le degré de liberté de l'élément de liaison est un degré de liberté rotatif. En particulier, ledit degré de liberté rotatif est orienté selon un axe transversal à la direction de déploiement de la pluralité de lames.

Selon un aspect de l'invention, chaque élément de liaison comprend une première partie et une deuxième partie, chacune étant pourvue d'un élément de liaison avec un chariot correspondant.

Selon un aspect de l'invention, la première partie et la deuxième partie coopèrent par une liaison à un degré de liberté, de préférence rotatif et en particulier rotatif selon un axe transversal à la direction de déploiement de la pluralité de lames.

Selon un autre aspect de l'invention, un câble constitue la pluralité d'éléments de liaison, ledit câble étant fixé à chaque chariot. De préférence, en position déployée le câble s'étend selon la direction de déploiement. En particulier un orifice est ménagé dans chaque chariot pour le passage dudit câble.

Selon un aspect de l'invention, le système d'entrainement comprend une courroie et un pignon, le pignon étant agencé pour transmettre un mouvement rotatif à la courroie, la courroie s'étendant selon la direction de déploiement des lames.

Selon un aspect de l'invention la courroie comprend une fixation à un chariot de la pluralité de chariots. De préférence, le chariot fixé à la courroie est attenant à un seul autre chariot de la pluralité de chariots. En d'autres termes, il s'agit d'un chariot extrême de la pluralité de chariots selon la direction de déploiement.

De toute façon l'invention sera bien comprise à l'aide de la description qui suit en référence aux dessins schématiques annexés représentant, à titre d'exemple non limitatif, une forme d'exécution de cette installation de protection contre le soleil.
Figure 1 est une vue de dessus d'une installation de protection contre le soleil comprenant une pluralité de lames d'obscurcissement en position déployée.
Figure 2 est une vue de dessus de installation de protection contre le soleil avec la pluralité de lames d'obscurcissement en position rétractée.
Figure 3 est une vue de côté d'un système de déplacement de la pluralité de lames selon une première variante avec un élément de liaison en deux parties Figure 4 est une vue de face d'un chariot du système de déplacement de figure 3
Figure 5 est une vue de dessus d'un chariot du système de déplacement de figure 3
Figure 6 est une vue de détail en perspective d'un système de déplacement selon une seconde variante avec un câble comme élément de liaison
Figure 7 est une vue de côté d'un chariot du système de déplacement de figure 6.
Figure 8 est une vue de face d'un chariot du système de déplacement de figure 6.
Figure 9 est une coupe transversale d'un chariot du système de déplacement de figure 6 ainsi que d'une lame.
Figure 10 est une vue en perspective de l'installation de protection comprenant la pluralité de lames d'obscurcissement en position déployée.
Figure 11 est une vue en perspective de l'installation de protection comprenant la pluralité de lames d'obscurcissement en position rétractée.
Figure 12 est une vue de côté du système de déplacement de la pluralité de lames de figure 6.
Figure 13 est une représentation filaire d'une vue de face d'un chariot du système de déplacement de figure 6.
Figure 14 est une vue de face du chariot du système de déplacement de figure 6.
Figure 15 est une représentation filaire d'une vue de dessus du chariot du système de déplacement de figure 6.
Figure 16 est une vue de dessus du chariot du système de déplacement de figure 6.

Comme illustré aux figures 1, 2, 10 et 11, une installation de protection 1 contre le soleil comprend un toit de protection 3. Le toit de protection 3 comprend une ossature porteuse 5 pourvue d'une structure rectangulaire 7 et de quatre pieds 9.

Le toit de protection 3 comprend en outre une pluralité de lames 11 d'obscurcissement. A la figure 1, les lames 11 sont disposées en une position déployée dans laquelle la protection contre le soleil est maximale et une position rétractée dans laquelle une ouverture 13 est ménagée dans le toit de protection 3.

L'installation de protection 1 contre le soleil comprend également un système de déplacement 15 de la pluralité de lames 11.

Comme illustré à la figure 3, le système de déplacement 15 comprend deux rails 17, chacun étant rapporté sur un côté de l'ossature porteuse 5 et s'étendant selon une direction de déploiement 19 de la pluralité de lames 11. La direction de déploiement 19 est transversale à la direction d'extension 21 de la pluralité de lames 11.

Le système de déplacement 15 comprend en outre une pluralité de chariots 23 de déplacement. Chaque chariot 23 comprend un arbre 25 destiné à être inséré dans une cavité 27 correspondante d'une extrémité d'une lame 11. Chaque arbre 25 s'étend selon la direction d'extension de la lame 11 correspondante. Ainsi à chaque lame 11 correspond deux chariots 23 de déplacement.

Chaque arbre 23 est agencé pour effectuer une rotation autour de son axe d'extension et est solidaire en rotation à la lame 11 correspondante.

Le système de déplacement 15 comprend en outre un guide 29 s'étendant selon la direction de déploiement 19.

Le système de déplacement 15 comprend également un système de rotation 31 agencé pour permettre la rotation du guide 29 autour de sa direction d'extension, le système de rotation comprenant un moteur électrique 33.

Le système de déplacement 15 comprend un système d'entrainement 35 d'un chariot 23' de la pluralité de chariots 23. Il s'agit d'un chariot 23' extrême selon la direction de déploiement 19.

Le système d'entrainement 35 comprend une courroie 37 s'étendant selon la direction de déploiement 19, deux pignons 39, un moteur électrique 41 pour la mise en mouvement des pignons 39 et une fixation 43 au chariot 23' extrême évoqué précédemment. Le chariot extrême comprend une fixation complémentaire 44.

Pour permettre à la pluralité de chariots 23 d'être déplacée grâce au système d'entrainement 35, le système de déplacement 15 comprend une pluralité d'éléments de liaison 45 de chariots 23.

Chaque élément de liaison 45 unit deux chariots 23 attenants et est agencé pour que la distance séparant ces deux chariots 23 attenants soit inférieure ou égale à une distance donnée 47.

Selon une première variante de l'élément de liaison 45 représentée aux figures 1 à 5, l'union entre un élément de liaison 45 et un chariot 23 est une liaison selon un degré de liberté. Il s'agit d'un degré de liberté rotatif selon un axe transversal 49 à la direction de déploiement 19.

Chaque élément de liaison 45 comprend une première partie 45a et une deuxième partie 45b chacune étant unis à un chariot 23. Les deux parties 45a, 45b sont elles-mêmes liées selon un degré de liberté en rotation également transversal à la direction de déploiement 19.

Ainsi la distance donnée 47 entre deux chariots 23 attenants est obtenue lorsque la première partie 45a et la deuxième partie 45b sont alignées et forment un angle de 180°.

Au contraire lorsque la première partie 45a et la deuxième partie 45b présentent un angle inférieur à 180°, les chariots 23 attenants se rapprochent. En position rétractée, les chariots 23 attenants sont en contact, ce qui définit l'angle minimum entre la première partie 45a et la deuxième partie 45b, comme illustré à la figure 2.

Les figures 6 à 9 et 12 à 16 présentent une seconde variante de l'élément de liaison 45. Selon cette seconde variante, l'élément de liaison 45 est un câble souple 451 passant dans une pluralité d'orifices 46, chaque chariot 23 comprenant un orifice 46.

Pour maintenir la distance donnée 47 entre deux chariots 23 attenants en position déployée, le câble souple 451 est fixé à chaque chariot 23 grâce à une vis de blocage 48a disposée transversalement à l'orifice 46 correspondant.

Un pas de vis 48b correspondant à la vis de blocage 48a est ménagé dans chaque chariot 23. De préférence on utilise une vis de blocage 48a sans tête.

Quel que soit le type d'élément de liaison 45 utilisé, la combinaison du système d'entrainement 35 du chariot 23' extrême et de l'agencement des éléments de liaison 45 a pour effet, lors du passage de la position rétractée à la position déployée, de maintenir la distance donnée 47 entre les chariots 23 déployés tandis que les autres chariots 23 sont encore en position rétractée. L'effet est donc de répartir de manière homogène les rayons de soleil traversant le toit de protection, l'écart entre chariots 23 déployés étant constant.

Comme illustré aux figures 4 et 5, chaque chariot 23 de déplacement comprend un élément d'accrochage 49 au rail 17 correspondant. Selon la variante représentée sur ces figures, l'élément d'accrochage 49 comprend deux patins rotatifs 51 disposés de part et d'autre du rail 17.

Comme illustré aux figures 6 à 9 et selon une autre variante l'élément d'accrochage 49 comprend une encoche 53 coopérant par complémentarité de forme avec le rail 17 correspondant et un patin de glissement 55 coopérant également avec le rail 17.

Comme illustré à la figure 9, le profil du rail 17 peut présenter une forme adaptée pour qu'un capot de protection 57 soit disposé dessus. Le rail 17 peut également présenter une extension inférieure 59 pour divers besoins d'accrochage propre à l'installation et non détaillés dans le présent texte.

A la figure 9, on a également représenté le chariot 23' extrême comprenant une fixation 43 avec la courroie 37. Les autres chariots 23 présentent une géométrie similaire mais sans fixation à la courroie 37.

Comme illustré plus particulièrement aux figures 6 et 7, chaque chariot 23 situé du côté du guide 29 comprend un dispositif de transmission 61 d'un mouvement rotatif du guide 29 à la lame 11 correspondante.

Le dispositif de transmission 61 comprend un élément rotatif 63 ménagé dans un élément de coopération 65 avec le guide du chariot 23. L'élément rotatif 63 est solidaire en rotation avec le guide 29.

L'élément rotatif 63 présente une surface de coopération 67 avec le guide 29 par complémentarité de forme. La surface de coopération 67 présente une rainure 69 de profil constant selon la direction d'extension du guide 29.

Le guide 29 présente une nervure 71 de forme complémentaire à la rainure 69 de l'élément rotatif 63. Ainsi la coopération entre la rainure 69 et la nervure 71 permet une solidarisation en rotation du guide 29 et de l'élément rotatif 63.

Toutefois, le profil identique de la rainure 69 et de la nervure 71 selon la direction d'extension du guide 29 permet un coulissement axial de l'élément rotatif 63 par rapport au guide 29. Chaque chariot 23 situé du côté du guide 29 est ainsi apte à coulisser selon la direction de déploiement 19 par rapport au rail 17 correspondant et au guide 29.

L'élément rotatif 63 comprend également une surface d'entrainement 73 externe présentant une forme de cannelure hélicoïdale 74 orientée selon l'axe d'extension du guide 29.

Le dispositif de transmission 61 comprend en outre un élément de transmission 75 agencé pour coopérer avec l'élément rotatif 69. L'élément de transmission 75 est destiné à transmettre le mouvement de rotation de l'élément rotatif 69 à la lame 11 correspondante.

Pour ce faire l'élément de transmission 75 présente une surface complémentaire 77 à la surface d'entrainement 73 de l'élément rotatif 69. Cette surface complémentaire 77 se présente sous la forme d'une denture circulaire 78.

La cannelure hélicoïdale 74 et la denture circulaire 78 coopèrent et forment un système à engrenages. La denture circulaire 74 est solidaire à l'arbre 25 du chariot 23 correspondant.

Ainsi la rotation de la cannelure hélicoïdale 74 provoquée par la rotation du guide 29 engendre la rotation des lames 11.

Il est à remarquer qu'une lame 11 est reliée d'un côté à un chariot 23 comprenant un dispositif de transmission 61 et de l'autre côté à un chariot 23 n'en comprenant pas. Ainsi les chariots 23 situés du côté opposé au guide 29 ont un arbre 25 qui est libre en rotation autour de son axe.

Les dispositions détaillées ci-avant permettent de réaliser le passage de la position rétractée à la position déployée des lames 11 et inversement de manière totalement indépendante à l'orientation des lames par rapport à leur direction d'extension.

Le système de déplacement 15 de l'installation de protection 1 contre le soleil permet donc de manière simple et fiable d'adapter la protection voulue contre le soleil soit en inclinant les lames 11 soit en les faisant coulisser le long des rails 11.

Comme il va de soi, l'invention ne se limite pas à la seule forme d'exécution de cette installation de protection contre le soleil, décrite ci-dessus à titre d'exemple, elle en embrasse au contraire toutes les variantes de réalisation appartenantes au domaine de protection du jeu de revendications.

## Revendications

1. Installation de protection (1) contre le soleil comprenant un toit de protection (3) pourvu d'une ossature porteuse (5) et d'une pluralité de lames (11) d'obscurcissement, l'installation de protection (1) étant en outre pourvue d'un système de déplacement (15) de la pluralité de lames (11) d'obscurcissement comprenant :
- un rail (17) et un guide (29) s'étendant chacun selon une direction de déploiement (19) de la pluralité de lames (11) et étant chacun rapporté sur l'ossature porteuse (5),
- une pluralité de chariots (23) comprenant chacun un arbre (25) destiné à être inséré dans une cavité (27) correspondante d'une extrémité d'une lame (11) et un élément d'accrochage (49) au rail (17) agencé pour permettre le déplacement du chariot (23) le long du rail (17), un élément de coopération (65) avec le guide (29) agencé pour coopérer en translation avec le guide (29) selon la direction de déploiement (19) et un dispositif de transmission (61) d'un mouvement rotatif du guide (29) à la lame (11) correspondante, le mouvement rotatif du guide (29) étant autour de la direction d'extension du guide (29) et le mouvement rotatif de la lame (11) autour de l'axe d'extension (21) de la lame (11),
- un système d'entrainement (35) d'un chariot (23') de la pluralité de chariots (23) selon la direction de déploiement (19),
- une pluralité d'éléments de liaison (45) de chariots (23), chaque élément de liaison (45) étant disposé entre deux chariots (23) attenants selon la direction de déploiement (19) et étant agencé pour limiter la distance séparant lesdits deux chariots (23) attenants à une distance donnée (47).

2. Installation de protection (1) contre le soleil selon la revendication 1, dans lequel l'élément de coopération (65) avec le guide (29) est agencé pour coopérer en translation avec le guide (29) selon la direction d'extension du guide (29) et le dispositif de transmission (61) d'un mouvement rotatif à la lame (11) comprend un élément rotatif (63) ménagé dans l'élément de coopération (65) et agencé pour être solidaire en rotation avec le guide (29) autour de la direction d'extension du guide (29), le dispositif de transmission (61) comprenant en outre un élément de transmission (75) du mouvement de rotation de l'élément rotatif (63) à la lame (11).

3. Installation de protection (1) contre le soleil selon la revendication précédente, dans lequel l'élément rotatif (63) présente une surface de coopération (67) avec le guide (29), la surface de coopération (67) présentant une complémentarité de forme avec le guide (29).

4. Installation de protection (1) contre le soleil selon la revendication précédente, dans lequel la surface de coopération (67) ou le guide (29) présente une rainure (69) adaptée pour coopérer avec une nervure (71) de la surface de coopération (67) ou du guide (29), la rainure (69) et la nervure (71) s'étendant selon la direction d'extension du guide (29).

5. Installation de protection (1) contre le soleil selon l'une des revendications précédentes, dans lequel l'élément rotatif (63) présente une surface d'entrainement (73) agencée pour coopérer avec une surface complémentaire (77) de l'élément de transmission (75).

6. Installation de protection (1) contre le soleil selon la revendication précédente, dans lequel le dispositif de transmission (61) comprend un système à engrenages, la surface d'entrainement (73) de l'élément rotatif (63) correspondant à une partie dudit système et la surface complémentaire (77) de l'élément de transmission (75) correspondant à une partie complémentaire dudit système.

7. Installation de protection (1) contre le soleil selon la revendication précédente, dans lequel la surface d'entrainement (73) de l'élément rotatif (63) présente une forme de cannelure hélicoïdale (74) et la surface complémentaire (77) de l'élément de transmission (75) présente une forme de denture circulaire (78).

8. Installation de protection (1) contre le soleil selon la revendication précédente, dans lequel la denture circulaire (78) est orientée selon l'axe d'extension (21) de la lame (11).

9. Installation de protection (1) contre le soleil selon l'une des revendications précédentes, dans lequel chaque élément de liaison (45) est uni à deux chariots (23) attenants de la pluralité de chariots (23).

10. Installation de protection (1) contre le soleil selon la revendication précédente dans lequel le système d'entrainement (35) comprend une courroie (37) et un pignon (39), le pignon (39) étant agencé pour transmettre un mouvement rotatif à la courroie (37), la courroie (37) s'étendant selon la direction de déploiement (19) des lames (11).

## Patentansprüche

1. Anlage zum Schutz (1) vor der Sonne, umfassend ein Schutzdach (3), das mit einem Tragwerk (5) und mit einer Vielzahl von Verdunklungslamellen (11) ausgestattet ist, wobei die Schutzanlage (1) weiter mit einem System zum Bewegen (15) der Vielzahl von Verdunklungslamellen (11) ausgestattet ist, welches umfasst:
- eine Schiene (17) und eine Führung (29), die sich jede gemäß einer Ausfahrrichtung (19) der Vielzahl von Lamellen (11) erstrecken und die jede am Tragwerk (5) angebracht sind,
- eine Vielzahl von Schlitten (23), die jeder eine Welle (25) umfassen, die dazu dient, in einen entsprechenden Hohlraum (27) eines Endes einer Lamelle (11) und ein Einhängelement (49) an der Schiene (17) eingesetzt zu werden, das dafür beschaffen ist, die Bewegung des Schlittens (23) entlang der Schiene (17) zu ermöglichen, ein Element zum Zusammenwirken (65) mit der Führung (29), das dafür beschaffen ist, gemäß der Ausfahrrichtung (19) translatorisch mit der Führung (29) zusammenzuwirken, und eine Vorrichtung zum Übertragen (61) einer Drehbewegung der Führung (29) auf die entsprechende Lamelle (11), wobei die Drehbewegung der Führung (29) um die Erstreckungsrichtung der Führung (29) herum, und die Drehbewegung der Lamelle (11) um die Erstreckungsachse (21) der Lamelle (11) herum erfolgt,
- ein System zum Antreiben (35) eines Schlittens (23') aus der Vielzahl von Schlitten (23) gemäß der Ausfahrrichtung (19),
- eine Vielzahl von Elementen zum Verbinden (45) von Schlitten (23), wobei jedes Verbindungselement (45) gemäß der Ausfahrrichtung (19) zwischen zwei angrenzenden Schlitten (23) angeordnet und dafür beschaffen ist, den Abstand, der die zwei angrenzenden Schlitten (23) trennt, auf einen gegebenen Abstand (47) zu begrenzen.

2. Anlage zum Schutz (1) vor der Sonne gemäß Anspruch 1, wobei das Element zum Zusammenwirken (65) mit der Führung (29) dafür beschaffen ist, gemäß der Erstreckungsrichtung der Führung (29) translatorisch mit der Führung (29) zusammenzuwirken, und die Vorrichtung zum Übertragen (61) einer Drehbewegung auf die Lamelle (11) ein Drehelement (63) umfasst, das in dem Zusammenwirkungselement (65) ausgebildet und dafür beschaffen ist, um die Erstreckungsrichtung der Führung (29) herum mit der Führung (29) drehfest zu sein, wobei die Übertragungsvorrichtung (61) weiter ein Element zum Übertragen (75) der Drehbewegung des Drehelements (63) auf die Lamelle (11) umfasst.

3. Anlage zum Schutz (1) vor der Sonne gemäß dem vorstehenden Anspruch, wobei das Drehelement (63) eine Fläche zum Zusammenwirken (67) mit der Führung (29) aufweist, wobei die Zusammenwirkungsfläche (67) eine Formschlüssigkeit mit der Führung (29) aufweist.

4. Anlage zum Schutz (1) vor der Sonne gemäß dem vorstehenden Anspruch, wobei die Zusammenwirkungsfläche (67) oder die Führung (29) eine Nut (69) aufweist, die dafür angepasst ist, mit einem Steg (71) der Zusammenwirkungsfläche (67) oder der Führung (29) zusammenzuwirken, wobei sich die Nut (69) und der Steg (71) gemäß der Erstreckungsrichtung der Führung (29) erstrecken.

5. Anlage zum Schutz (1) vor der Sonne gemäß einem der vorstehenden Ansprüche, wobei das Drehelement (63) eine Antriebsfläche (73) aufweist, die dafür beschaffen ist, mit einer komplementären Fläche (77) des Übertragungselements (75) zusammenzuwirken.

6. Anlage zum Schutz (1) vor der Sonne gemäß dem vorstehenden Anspruch, wobei die Übertragungsvorrichtung (61) ein Getriebesystem umfasst, wobei die Antriebsfläche (73) des Drehelements (63) einem Teil des Systems entspricht, und die komplementäre Fläche (77) des Übertragungselements (75) einem komplementären Teil des Systems entspricht.

7. Anlage zum Schutz (1) vor der Sonne gemäß dem vorstehenden Anspruch, wobei die Antriebsfläche (73) des Drehelements (63) eine schraubenförmige Rillenform (74) aufweist, und die komplementäre Fläche (77) des Übertragungselements (75) eine Rundverzahnungsform (78) aufweist.

8. Anlage zum Schutz (1) vor der Sonne gemäß dem vorstehenden Anspruch, wobei die Rundverzahnung (78) gemäß der Erstreckungsachse (21) der Lamelle (11) ausgerichtet ist.

9. Anlage zum Schutz (1) vor der Sonne gemäß einem der vorstehenden Ansprüche, wobei jedes Verbindungselement (45) mit zwei angrenzenden Schlitten (23) aus der Vielzahl von Schlitten (23) vereint ist.

10. Anlage zum Schutz (1) vor der Sonne gemäß dem vorstehenden Anspruch, wobei das Antriebssystem (35) einen Riemen (37) und ein Ritzel (39) umfasst, wobei das Ritzel (39) dafür beschaffen ist, eine Drehbewegung auf den Riemen (37) zu übertragen, wobei sich der Riemen (37) gemäß der Ausfahrrichtung (19) der Lamellen (11) erstreckt.

## Claims

1. A sun protection installation (1) comprising a protective roof (3) provided with a supporting framework (5) and with a plurality of darkening blades (11), the protection installation (1) being further provided with a system (15) for displacing the plurality of darkening blades (11) comprising:
- a rail (17) and a guide (29) each extending in a direction of deployment (19) of the plurality of blades (11) and each being added onto the supporting framework (5),
- a plurality of carriages (23) each comprising a shaft (25) intended to be inserted into a corresponding cavity (27) of one end of a blade (11) and a hooking element (49) to the rail (17) arranged to allow the displacement of the carriage (23) along the rail (17), a cooperation element (65) with the guide (29) arranged to cooperate in translation with the guide (29) in the direction of deployment (19) and a device (61) for transmitting a rotational movement of the guide (29) to the corresponding blade (11), the rotational movement of the guide (29) being around the direction of extension of the guide (29) and the rotational movement of the blade (11) around the axis of extension (21) of the blade (11),
- a drive system (35) of a carriage (23') of the plurality of carriages (23) in the direction of deployment (19),
- a plurality of connecting elements (45) of carriages (23), each connecting element (45) being disposed between two adjacent carriages (23) in the direction of deployment (19) and being arranged to limit the distance between said two adjacent carriages (23) at a given distance (47).

2. The sun protection installation (1) according to claim 1, wherein the cooperation element (65) with the guide (29) is arranged to cooperate in translation with the guide (29) in the direction of extension of the guide (29) and the device (61) for transmitting a rotational movement to the blade (11) comprises a rotating element (63) formed in the cooperation element (65) and arranged to be secured in rotation to the guide (29) around the direction of extension of the guide (29), the transmission device (61) further comprising an element (75) for transmitting the rotational movement of the rotating element (63) to the blade (11).

3. The sun protection installation (1) according to the preceding claim, wherein the rotating element (63) has a cooperation surface (67) with the guide (29), the cooperation surface (67) having a shape complementarity with the guide (29).

4. The sun protection installation (1) according to the preceding claim, wherein the cooperation surface (67) or the guide (29) has a groove (69) adapted to cooperate with a rib (71) of the cooperation surface (67) or of the guide (29), the groove (69) and the rib (71) extending in the direction of extension of the guide (29).

5. The sun protection installation (1) according to any of the preceding claims, wherein the rotating element (63) has a drive surface (73) arranged to cooperate with a complementary surface (77) of the transmission element (75).

6. The sun protection installation (1) according to the preceding claim, wherein the transmission device (61) comprises a gear system, the drive surface (73) of the rotating element (63) corresponding to a part of said system and the complementary surface (77) of the transmission element (75) corresponding to a complementary part of said system.

7. The sun protection installation (1) according to the preceding claim, wherein the drive surface (73) of the rotating element (63) has a shape of helical flute (74) and the complementary surface (77) of the transmission element (75) has a shape of circular teeth (78).

8. The sun protection installation (1) according to the preceding claim, wherein the circular teeth (78) is oriented along the axis of extension (21) of the blade (11).

9. The sun protection installation (1) according to any of the preceding claims, wherein each connecting element (45) is joined to two adjacent carriages (23) of the plurality of carriages (23).

10. The sun protection installation (1) according to the preceding claim, wherein the drive system (35) comprises a belt (37) and a pinion (39), the pinion (39) being arranged to transmit a rotational movement to the belt (37), the belt (37) extending in the direction of deployment (19) of the blades (11).
